# EUROPÄISCHE PATENTSCHRIFT

(11) **EP 1 167 740 B1**
(45) Veröffentlichungstag und Bekanntmachung des Hinweises auf die Patenterteilung: **19.07.2006**
(21) Anmeldenummer: 01112655.4
(22) Anmeldetag: 25.05.2001
(51) Int. Cl.: F02M 25/07

(54) **Medientrennanordnung**
Device for separating fluids
Dispositif de séparation de fluides

(30) Priorität: 01.07.2000 DE 10032149
(43) Veröffentlichungstag der Anmeldung: 02.01.2002
(73) Patentinhaber: Pierburg GmbH, 41460 Neuss (DE)
(72) Erfinder: Trawinski, Andreas, 50679 Köln (DE); Sari, Osman, 41516 Grevenbroich (DE); Bender, Franz, 73240 Wendlingen (DE)
(74) Vertreter: Ter Smitten, Hans

(56) Entgegenhaltungen:
- EP-A- 0 736 683
- US-A- 4 659 119
- US-A- 5 967 121
- PATENT ABSTRACTS OF JAPAN vol. 2000, no. 09, 13. Oktober 2000 (2000-10-13) & JP 2000 161161 A (MITSUBISHI ENGINEERING PLASTICS CORP), 13. Juni 2000 (2000-06-13)

## Beschreibung

Die Erfindung betrifft eine Abgasrückführeinrichtung mit einer Medientrennanordnung.

Abgasrückführeinrichtungen sind hinlänglich bekannt. Dabei ist in einem Luftansaugkanal eine durch einen Ventilkörper verschließbare Abgasaustrittsöffnung eines Abgaskanals derart angeordnet, dass von der Brennkraftmaschine erzeugtes Abgas in den Luftansaugkanal und damit zu den Ansaugtrakten der einzelnen Zylinder der Brennkraftmaschine zur Verminderung der Stickoxidmenge der Brennkraftmaschine rückgeführt werden kann. Ein direktes Auftreffen des heißen Abgases aus dem Abgaskanal auf die Frischluft im Luftansaugkanal kann in Verbindung mit der an den Kanalwänden des Luftansaugkanals abgesetzten Flüssigkeit wie z. B. (Blowby, Kondensat etc.) zur Ablagerung von Verschmutzungspartikeln wie z. B. Ruß an den Kanalwänden des Luftansaugkanals oder am Ventilschließkörper führen, was wiederum die Funktion der Abgasrückführeinrichtung beeinträchtigen kann.

Aus der JP 2000161161 ist eine Abgasrückführeinrichtung mit einer Medientrennanordnung bekannt, bei der ein rohrförmiaer Strömunasleitkömer mit Rastmitteln im Wandbereich des Luftansaugkanals einrastbar ist. Aufgrund der hohen Anforderung an die Dichtigkeit einer Abgasrückführeinrichtung, ist eine derartige Ausführungsform mit einem hohen Montage- und Fertigungsaufwand verbunden.

Hiervon ausgehend liegt der Erfindung daher die Aufgabe zugrunde den oben genannten Nachteil zu vermeiden.

Diese Aufgabe wird erfindungsgemäß dadurch gelöst, dass der Strömungsleitkörper im Bereich einer Austrittsöffnung eines Abgaskanals angeordnet ist.

Auf diese Weise wird eine Trennung von Abgas und Frischluft in verschmutzungskritischen Bereichen des Abgasrückführmischgehäuses erreicht. Die Funktion der mechanischen Bauteile sowie die Abgas- und Frischluftströmungsquerschnitte sind über eine lange Lebensdauer gewährleistet. Dabei ist der Strömungsleitkörper ein im wesentlichen rechteckförmiges, abgebogenes Blechteil mit angeformten Rastmitteln, die als Rastnasen und als Ringeinsatz ausgebildet sind. Auf diese Weise wird gewährleistet, dass die Medientrennanordnung auf einfachste Weise in das Abgasrückführmischgehäuse einsetzbar ist, wobei der Strömungsleitkörper dafür sorgt, dass eine Vermischung der beiden Medien Abgas und Frischluft erst weit hinter dem Ventilschließglied erfolgt.

Ein Ausführungsbeispiel der Erfindung ist in der Zeichnung dargestellt und wird nachfolgend beschrieben:

Diese zeigt:
- Fig. 1: eine Medientrennanordnung einer erfindungsgemäßen Abgasrückführeinrichtung in einer perspektivischen Ansicht,
- Fig. 2: eine teilweise geschnittene Abgasrückführeinrichtung mit eingesetzter Medientrennanordnung in einer perspektivischen Ansicht.

Figur 1 zeigt eine Medientrennanordnung 1 der erfindungsgemäßen Abgasrückführeinrichtung in einer perspektivischen Ansicht. Die Medientrennanordnung 1 besteht im wesentlichen aus einem rechteckförmigen, abgebogenen Blechteil 2 sowie Rastnasen 3 und einem Ringeinsatz 4, die als Rastmittel derart in Wandbereiche 5 eines Luftansaugkanals 6 (siehe Fig. 2) einrasten, bis die Medientrennanordnung 1 verdreh- und verschiebsicher im Luftansaugkanal 6 angeordnet ist.

Figur 2 zeigt eine Abgasrückführeinrichtung 7 mit der Medientrennanordnung 1 die mittels der Rastmittel 3,4 derart im Luftansaugkanal eingesetzt ist, dass der Strömungsleitkörper 2 im Bereich einer Austrittsöffnung 8 eines Abgaskanals angeordnet ist. Auf diese Weise wird gewährleistet, dass aus dem Abgaskanal bei geöffnetem Ventilschließglied 9 ausströmendes Abgas nicht direkt mit der im Luftansaugkanal strömenden Frischluft in Kontakt kommt, was zur Verschmutzung von kritischen Teilen wie dem Abgasrückführventil 10 oder dem Querschnitt des Luftansaugkanals 6 führen könnte.

## Patentansprüche

1. Abgasrückführeinrichtung mit einer Medientrennanordnung (1) zum Einleiten von Abgas in einen Luftansaugkanal (6) mit einem Strömungsleitkörper (2) mit Rastmitteln (3, 4), die im Wandbereich (5) des Luftansaugkanals (6) eingerastet sir wobei der Strömungsleitkörper (2) im Bereich einer Austrittsöffnung (8) eines Abgaskanals eingerastet ist.

2. Abgasrückführeinrichtung nach Anspruch 1, **dadurch gekennzeichnet, dass** der Strömungsleitkörper (2) ein im wesentlichen rechteckförmiges, abgebogenes Blechteil ist mit angeformten Rastmitteln, die als Rastnasen (3) und als Ringeinsatz (4) ausgebildet sind.

## Claims

1. Exhaust gas return device having a media separating arrangement (1) for introducing exhaust gas into an air intake channel (6) having a flow conducting body (2) with latching means (3, 4) which are latched in the wall region (5) of the air intake channel (6), the flow conducting body (2) being latched in the region of an exit opening (8) of an exhaust gas channel.

2. Exhaust gas return device according to Claim 1, **characterised in that** the flow conducting body (2) is a substantially rectangular, bent sheet metal part with integrally formed latching means constructed as latching lugs (3) and as an annular insert (4).

## Revendications

1. Système de recyclage des gaz d'échappement comprenant un dispositif de séparation de fluides (1) pour l'envoi des gaz d'échappement dans un conduit d'admission d'air (6), muni d'un corps de guidage d'écoulement (2) avec des moyens d'encliquetage (3, 4) qui s'enclenchent dans la zone de paroi (5) du conduit d'admission d'air (6), le corps de guidage d'écoulement (2) étant encliqueté dans la zone d'une ouverture de sortie (8) d'un conduit d'échappement des gaz.

2. Système de recyclage des gaz d'échappement suivant la revendication 1, **caractérisé en ce que** le corps de guidage d'écoulement (2) est un élément de tôle plié essentiellement rectangulaire avec des moyens d'encliquetage conformés, configurés sous forme d'ergots d'encliquetage (3) et de garniture annulaire (4).
